# EUROPÄISCHE PATENTSCHRIFT

(11) **EP 0 918 092 B1**
(45) Veröffentlichungstag und Bekanntmachung des Hinweises auf die Patenterteilung: **09.07.2003**
(21) Anmeldenummer: 98121263.2
(22) Anmeldetag: 07.11.1998
(51) Int. Cl.: C21B 7/10

(54) **Kühlelemente für Schachtöfen**
Cooling devices for shaft furnace
Eléments de refroidissement pour four à cuve

(30) Priorität: 20.11.1997 DE 19751356
(43) Veröffentlichungstag der Anmeldung: 26.05.1999
(73) Patentinhaber: SMS Demag AG, 40237 Düsseldorf (DE)
(72) Erfinder: Heinrich, Peter Dr.-Ing., 47608 Geldern (DE)
(74) Vertreter: Valentin, Ekkehard, Dipl.-Ing.

(56) Entgegenhaltungen:
- EP-A- 0 010 286
- EP-A- 0 012 132
- EP-A- 0 741 190
- DE-A- 2 152 492
- DE-A- 4 446 542
- DE-B- 2 660 373
- FR-A- 1 432 629
- US-A- 5 426 664

## Beschreibung

Die Erfindung betrifft ein Kühlelement für mit einer feuerfesten Auskleidung versehene Schachtöfen, insbesondere Hochöfen, bestehend aus Kupfer oder einer niedriglegierten Kupferlegierung mit im Inneren angeordneten Kühlmittelkanälen.

Kühlsysteme für den Panzer von Schachtöfen, insbesondere Hochöfen, sind in "Stahl und Eisen", 106 (1986), Nr. 5, Seiten 205 - 210, ausführlich beschrieben. Neben der Kühlung mit sogenannten Kühlkästen hat sich in den letzten Jahren die Kühlung mit Kühlplatten, sogenannten Staves, aus Gußeisen und Kupfer immer stärker durchgesetzt.

Aus der DE 39 25 280 ist eine Kühlplatte aus Grauguß bekannt, bei der die Kühlkanäle durch Kühlrohre gebildet wurden, die in den Gußkörper eingegossen waren. Nachteilig ist hierbei, daß zur Vermeidung der Aufkohlung eine Beschichtung der Kühlrohre erforderlich ist, die den Wärmefluß von der Heißseite der Kühlplatte oder der Staves durch den Stavekörper und die Rohrwand zum Kühlwasser hin behindert. Derartige Staves erreichten daher oft hohe Temperaturen, bei denen ein Perlit-Zerfall eintritt (> 760 °C); es bildeten sich Risse im Gußkörper, und schon nach relativ kurzer Betriebszeit wird der Gußwerkstoff vor den Kühlrohren abgetragen.

Es wurde versucht, eine längere Haltbarkeit dieser Gußeisen-Staves dadurch zu erreichen, indem man eine Vielzahl von Kühlrohren eingoß und diese teilweise auch in unterschiedlichen Ebenen parallel zur Heißseite anordnete. Dadurch wurden die Grauguß-Staves zwar sehr viel komplizierter und teurer, ihre Haltbarkeit hat sich jedoch nicht in gleichem Maße erhöht.

Eine wesentliche Verbesserung stellten die sogenannten Kupfer-Staves dar, die aus der DE 29 07 511 bekannt sind und aus gewalztem Kupfermaterial hergestellt sind, wobei die Kühlkanäle durch Tieflochbohrung parallel zur Heißseite eingebracht werden. Hierdurch wird ein ungestörter, durch keine Rohrbeschichtung behinderter Wärmefluß erreicht. Derartige Kupfer-Staves sind an ihrer Heißseite deutlich kälter als Staves aus Grauguß, so daß sich dort - anders als bei Grauguß-Staves - eine stabile Kruste aus Möllermaterial bildet, die als Isolierung wirkt. So kommt es, daß Kupfer-Staves trotz der hohen Wärmeleitfähigkeit dieses Materials aus einem Hochofen weniger Wärme abführen als Grauguß-Staves.
Ein weiterer Vorteil der Kupfer-Staves ist es, daß diese konstruktiv dünner (ca. 150 mm) ausgeführt werden können als Grauguß-Staves (ca. 250 mm). Bei einem gegebenen Hochofenprofil erhöht sich das Nutzvolumen bei Verwendung von Kupfer-Staves daher erheblich.

Aus der EP 0 741 190 A1 ist eine Kühlplatte aus Kupfer oder einer niedriglegierten Kupferlegierung für Schachtöfen bekannt. Diese weist Sackbohrungen für das Durchleiten von Kühlwasser sowie um den Kühlkörper herum angeordnete vertikale Seitenflansche sowie horizontale Seitenflansche auf. Stege und dazwischen liegende Nuten sind in der Kühlplatte im Bereich des Kühlkörpers an der dem Inneren des Ofens zugewandten Seite zur Halterung von Feuerfestmaterial angeordnet.

Der ausschlaggebende Vorteil der Kupfer-Staves gegenüber Staves aus Gußeisen ist jedoch, daß sie aufgrund der Materialeigenschaften keine Rißbildung zeigen und daß ihr Oberflächenverschleiß extrem gering ist. Bei einem über 10 Jahre gehenden Langzeitversuch wurde ein Materialverlust von nur 3 - 4 mm beobachtet. Hieraus ergibt sich bei 50 mm Rippenhöhe eine rechnerische Lebensdauer von rd. 150 Jahren, die weit über der des zugehörigen Hochofens liegt.

Ein Nachteil der bekannten Kupfer-Staves ist es, daß diese immer noch relativ massiv ausgeführt und damit schwer und teuer sind. Der Bearbeitungsaufwand ist durch die allseitige mechanische Bearbeitung, das Einfräsen von Nuten, das Tieflochbohren sowie durch das Einschweißen der Rohranschlüsse erheblich. Das zerspante Material macht einen erheblichen Teil des Gesamtgewichts aus und wird nur zu deutlich geringerem

Preis zurückgenommen. Ein weiterer Nachteil ist, daß beim Tieflochbohren über 2 - 3 m Tiefe bestimmte Kanaldurchmesser nicht unterschritten werden dürfen, da sonst die Gefahr besteht, daß der Bohrer verläuft. Die so entstehenden Kühlkanäle sind größer als erforderlich; das gleiche gilt für die Kühlwassermenge, da eine Mindestgeschwindigkeit von rd. 1,5 m/sec erforderlich ist, um bei hoher thermischer Belastung sich an der Rohrwand evtl. bildende Dampfblasen abzulösen. Somit sind die Kühlwasser-Aufheizraten unwirtschaftlich gering.

Aufgabe der Erfindung ist es, im Gegensatz zu den bekannten Kupfer-Staves sowohl den Material- wie auch den Bearbeitungsaufwand erheblich zu senken und dennoch ein stabiles, den rauhen Beanspruchungen im Hochofenbetrieb gewachsenes Kühlelement zu schaffen, das sich mit geringem Montageaufwand montieren läßt und das eine Lebensdauer in mindestens gleicher Größenordnung wie eine Hochofenanlage aufweist.

Eine weitere Aufgabe der Erfindung besteht darin, durch geeignete, von der Kreisform abweichende Gestaltung des Strömungsquerschnitts für das Kühlwasser zu höheren Aufheizraten für das Kühlwasser zu gelangen, ohne deshalb die erforderliche Mindestgeschwindigkeit für das Kühlwasser zu unterschreiten, die notwendig ist, um bei hohen thermischen Belastungen an der Rohrwand sich bildende Dampfblasen abzulösen und fortzutransportieren.

Schließlich wird die Heißseite so gestaltet, daß sich mit geringem Aufwand eine Oberfläche ergibt, an der Krusten aus Möllermaterial gut haften können.

Die Lösung der Aufgabe erfolgt in der Weise, wie es in den Ansprüchen 1 sowie 2 angegeben ist, eine weitere vorteilhafte Ausgestaltung der Erfindung wird in den zugeordneten Unteransprüchen 3 - 8 aufgeführt.

Eine alternative Lösung der Aufgabe erfolgt in der Weise, wie es in Anspruch 9 angegeben ist, eine weitere vorteilhafte Ausgestaltung der Alternative ist in den zugeordneten Unteransprüchen 10-11 aufgeführt.

Die gestellte Aufgabe nach den Ansprüchen 1 und 2 wird im einzelnen wie folgt gelöst:

Während ein konventionelles Cu-Kühlelement meist vier parallele Kühlkanäle aufweist, die in einem Kupferblock parallel zur Heißseite verlaufen, besteht ein Kühlelement gemäß der Erfindung aus einer passend gewählten Länge eines stranggepreßten oder gewalzten Cu-Profils, welches einen oder mehrere von der Kreisform abweichende Kühlkanäle enthält. Durch entsprechende Rippen, die von dem oder den Kühlkanälen ausgehen, wird erreicht, daß das stranggepreßte oder gewalzte Profil sowohl eine ausreichende Steifigkeit mitbringt, durch die es die rauhen Beanspruchungen des Hochofenbetriebes erträgt; dies bezieht sich insbesondere auf den oder die Befestigungsrippen, die am Kühlelement auf der dem Hochofenpanzer zugewandten Seite angeordnet sind. Sie dienen gleichfalls zur Befestigung des Kühlelements am Hochofenpanzer. Die parallel zum Hochofenpanzer liegenden seitlichen Stege der Cu-Kühlelemente sorgen für einen flächendeckenden Schutz des Hochofenpanzers. Ihre Breite wird so festgelegt, daß sie sich mit dem entsprechenden Steg des Nachbarelements überlappen bzw. bündig abschließen. Hierdurch werden auch die Durchmesser- bzw. Umfangsunterschiede in konischen Teilen des Hochofenpanzers (Rast, Schacht) ausgeglichen. Die in das Ofeninnere ragenden Schlackenrippen an der Heißseite werden durch mechanische Nachbearbeitung so gestaltet, daß sie die Bildung und die stabile Haftung einer Schicht aus festen oder teigigen Möllerstoffen an der Heißseite der Cu-Kühlelemente erleichtern.

Die Cu-Kühlelemente können montagenah auf der Baustelle auf die richtige Länge zugeschnitten und gebogen werden. Hierzu werden an den Ober- und Unterseiten der einzelnen Cu-Kühlelemente die seitlichen Stege durch Sägen, Trennschleifen oder Brennen getrennt bzw. entfernt, der verbleibende nicht-kreisförmige Kanalquerschnitt entsprechend umgebogen und durch die entsprechende Durchtrittsöffnung im Hochofenanzer geführt. Über Zwischenrohrstücke für den Kühlwasserdurchfluß werden die Kühlelemente an den Kühlkreislauf des Hochofens angeschlossen. Hierbei kann, um zu möglichst kleinen Durchmessern der Panzeröffnungen zu kommen, der im Hochofenpanzer und außerhalb liegende Kanalquerschnitt durch Kaltverformung wieder auf den runden Querschnitt gebracht werden. Zur Befestigung der Kühlelemente am Panzer erhalten die Kühlelemente Bohrungen in den zum Panzer hin verlaufenden Rippen; in diese Rippen greifen am Hochofenpanzer befestigte Tragelemente ein; die Verbindung zwischen den Rippen und den Tragelementen erfolgt beispielsweise durch eingeschobene gesicherte Paßstifte bzw. Bolzen. Nach der mechanischen Montage erfolgt in bekannter Weise eine Hinterfüllung der Cu-Kühlelemente mit einer niedrig wärmeleitfähigen Feuerfest-Masse.

In einer alternativen Ausgestaltung der Erfindung werden stranggepreßte Kupferprofile verwendet, wobei diese rechteckig gestaltet sind und an den Seiten eine Nut und Feder für eine ineinander greifende Verbindung der Kühlelemente aufweisen.

Durch das Aneinanderfügen mehrerer solcher Elemente wird ein zusammenhängender Kupferblock mit darin liegenden, rechteckigen Kühlkanälen gebildet. Durch diese Ausführung der Kühlelementseiten wird ein nahtloser Übergang der einzelnen Bauteile erreicht, der zum Ausgleich der Konizität im Hochofenschacht und der Hochofenrast herangezogen wird. Somit ist an allen Stellen ein fugenloser Hitzeschutz des Hochofenpanzers gewährleistet.

An den Kopfenden der Kühlelemente werden ähnliche stranggepreßte Profile in U-Form, jedoch mit einem größeren Kühlkanalquerschnitt, vorgesetzt. Der Einund Austritt des Kühlwassers erfolgt dann über ein Rohrstück jeweils am Ober- und Unterteil des zusammengesetzten Kühlelements. Ein derartig hergestelltes Kühlelement erfordert zwar einen etwas größeren Material- und Fertigungsaufwand, bedingt durch das Aneinanderfügen der Kastenprofile sowie das Herstellen der Fuß- und Kopfstücke, es ist jedoch noch flacher als die Cu-Kühlelemente mit dem oder den Rohrquerschnitten sowie den angesetzten Rippen gestaltet und kann daher weitgehend der Krümmung der Ofenwand angepaßt werden. Die Befestigung an der Ofenwand kann konventionell über Sackbohrungen mit Gewinde im Kühlelement sowie durch den Ofenpanzer hindurchgehende Befestigungsschrauben erfolgen, die an der Außenseite durch aufgeschweißte Abdeckkappen gasdicht gemacht werden.

Die Erfindung wird anhand von schematischen Ausführungszeichnungen näher erläutert.

Es zeigen:
- Fig. 1: einen Querschnitt durch ein Cu-Kühlelement mit Schlackenrippen,
- Fig. 2: eine Seitenansicht eines Cu-Kühlelements mit Schlackenrippen,
- Fig. 3: ein Längsschnitt eines Cu-Kühlelements mit Schlackenrippen,
- Fig. 4: einen Querschnitt durch ein Cu-Kühlelement aus rechteckigen Profilen,
- Fig. 5: eine Seitenansicht von übereinander angeordneten Cu-Kühlelementen aus rechteckigen Profilen,
- Fig. 6: einen Längsschnitt eines Cu-Kühlelements aus rechteckigen Profilen,
- Fig. 7: eine Draufsicht auf den oberen Deckel des Cu-Kühlelements aus rechteckigen Profilen,
- Fig. 8: eine Draufsicht auf den unteren Deckel des Cu-Kühlelements aus rechteckigen Profilen.

Fig. 1 zeigt einen Querschnitt durch ein Kühlelement (1) aus einem stranggepreßten oder gewalzten Profilabschnitt, das im Inneren ein oder mehrere von der Kreisform abweichende länglich geformte Kühlkanäle (2) enthält.

Das Kühlelement (1) ist mit seitlichen Stegen (3) versehen, auf der auf der von der Hochofenwand (9) abgewandten Seite und in vertikaler Richtung durchlaufenden Schlackenrippen (4) angeordnet. Auf der der Hochofenwand (9) zugewandten Seite ist eine Befestigungsrippe (5) angeordnet.

Das Kühlelement (1) wird mittels Bolzen (7) in Bohrungen (6) des Befestigungselements (8), der Hochofenwand (9) und der Befestigungsrippe (5) befestigt, der Zwischenraum zwischen Kühlelement (1) und Hochofenwand (9) ist mit einer feuerfesten Hinterfüllung (10) ausgefüllt.

Entsprechend Fig. 2 sind die oberen und unteren Enden des Kühlelements (1) mit dem Kühlkanal (2) in Richtung Hochofenwand (9) um 90° gebogen und durch Öffnungen (19) der Hochofenwand (9) geführt. Die Stege (3) und die Schlackenrippen (4) verlaufen weiterhin vertikal und die Stege bilden durch Aussparungen (18) jeweils mit dem nächsten Kühlelement eine flächendeckende Anschlußverbindung. Die Befestigung an der Hochofenwand (9) erfolgt durch einen Bolzen (7), der durch die Befestigungsrippe (5) und das Befestigungselement (8) geführt ist.

Fig. 3 zeigt einen Längsschnitt des Kühlelements (1) mit dem ovalen Kühlkanal (2). Beidseitig des Kühlkanals (2) sind die Stege (3) angeordnet. Auf der dem Befestigungselement (8) der Hochofenwand (9) zugewandten Seite ist eine längliche Befestigungsrippe (5) vorgesehen.

Durch eine Bohrung (6) in der Befestigungsrippe (5) und dem Befestigungselement (8) wird ein Bolzen (7) geschoben, um das Kühlelement an der Hochofenwand zu befestigen.

Fig. 4 zeigt eine Draufsicht auf eine weitere, alternative Ausführungsform eines Kühlelements (1), das aus einem rechteckigen Kühlelement (11) mit Nut sowie aus einem rechteckigen Kühlelement (13) mit Feder besteht, in die jeweils ein Kühlkanal (12) eingearbeitet ist.

Das Kühlelement (1) wird mittels Befestigungselementen (14) an den Hochofenpanzer (9) befestigt. Zwischen Kühlelement (1) und Hochofenpanzer (9) wird eine ff-Hinterfüllung (10) eingebracht.

Fig. 5 zeigt eine Seitenansicht von übereinander an dem Hochofenpanzer (9) befestigten Kühlelementen (1, 11, 12, 13). Das Kühlelement (1) wird jeweils durch einen oberen Deckel (15) und einen unteren Deckel (17) mit Rohrstücken (16) für die Kühlmittelzu- bzw. -Abfuhr druckfest abgedeckt.

Durch versetzt angeordnete Aussparungen (18) in den Deckeln (15, 17) wird eine überlappende Verlegung der Kühlelemente (1) am Hochofenpanzer (9) erreicht.

Fig. 6 zeigt einen Längsschnitt durch ein montagegerechtes Kühlelement (1), das aus einem rechteckigen Kühlelement (11) mit Nut, einem rechteckigen Kühlelement (13) mit Feder sowie einem oberen und unteren Deckel (15, 17), jeweils mit einem Rohrstück (16), und einer Aussparung (18) besteht.

Das Kühlwasser tritt über das Rohrstück (16) im unteren Deckel (17) ein und verläßt dieses nach Durchströmen der Kühlkanäle (12) über den oberen Deckel (15), mit Rohrstück (16).

Fig. 7 und 8 zeigen jeweils eine Draufsicht auf den oberen Deckel (15) sowie den unteren Deckel (17) mit den Rohrstücken (16) und Segmenten des Kühlelements (11) mit Nut und (13) mit Feder einschließlich der beiden Kühlkanäle (12).

### Bezugsziffernliste:

- 1: Kühlelement
- 2: ovaler Kühlkanal
- 3: seitliche Stege
- 4: Schlackenrippen
- 5: Befestigungsrippen
- 6: Bohrung in 5 und 8
- 7: Bolzen
- 8: Befestigungselement
- 9: Hochofenpanzer
- 10: feuerfeste Hinterfüllung
- 11: Kühlelement, rechteckig mit Nut
- 12: Kühlkanal
- 13: Kühlelement, rechteckig mit Feder
- 14: Befestigungselement
- 15: oberer Deckel
- 16: Rohrstücke
- 17: unterer Deckel
- 18: Nut/Aussparung
- 19: Öffnungen in 9

## Patentansprüche

1. Kühlelement für mit einer feuerfesten Auskleidung versehene Schachtöfen, insbesondere Hochöfen, bestehend aus Kupfer oder einer niedriglegierten Kupferlegierung mit im Inneren vertikal angeordneten Kühlmittelkanälen, wobei das Kühlelement aus einem gewalzten Profilabschnitt besteht und mit seitlichen Stegen (3) versehen ist,
**dadurch gekennzeichnet,**
**daß** das Kühlelement (1) im Inneren mindestens einen von der Kreisform abweichenden Kühlkanal enthält,
**daß** das Kühlelement (1) auf der von der Schachtofenwand (9) abgewandten Seite in vertikaler Richtung mit mindestens einer durchlaufenden Schlackenrippe (4) und
**daß** das Kühlelement (1) auf der der Schachtofenwand (9) zugewandten Seite mit mindestens einer Befestigungsrippe (5) ausgerüstet ist.

2. Kühlelement für mit einer feuerfesten Auskleidung versehene Schachtöfen, insbesondere Hochöfen, bestehend aus Kupfer oder einer niedriglegierten Kupferlegierung mit im Inneren vertikal angeordneten Kühlmittelkanälen, wobei das Kühlelement mit seitlichen Stegen (3) versehen ist,
**dadurch gekennzeichnet,**
**daß** das Kühlelement aus einem stranggepressten Profilabschnitt besteht,
**daß** das Kühlelement (1) im Inneren mindestens einen von der Kreisform abweichenden Kühlkanal enthält,
**daß** das Kühlelement (1) auf der von der Schachtofenwand (9) abgewandten Seite in vertikaler Richtung mit mindestens einer durchlaufenden Schlackenrippe (4) und
**daß** das Kühlelement (1) auf der der Schachtofenwand zugewandten Seite mit mindestens einer Befestigungsrippe (5) ausgerüstet ist.

3. Kühlelement nach Anspruch 1 oder 2,
**dadurch gekennzeichnet,**
**daß** die oberen und unteren Enden des Kühlelementes (1) mit dem Kühlkanal (2) in Richtung Schachtofenwand (9) um 90° gebogen und
**daß** die oberen und unteren Enden des Kühlelementes (1) von den seitlichen Stegen (3) getrennt sind.

4. Kühlelement nach Anspruch 1 oder 2,
**dadurch gekennzeichnet,**
**daß** das Kühlelement (1) auf der von der Schachtofenwand (9) abgewandten Seite in vertikaler Richtung mit zwei oder einer Vielzahl parallel verlaufender Schlackenrippen (4) ausgerüstet ist.

5. Kühlelement (1) nach Anspruch 1 oder 2,
**dadurch gekennzeichnet,**
**daß** in die Befestigungsrippe (5) mindestens eine Bohrung (6) eingebracht ist.

6. Kühlelement (1) nach Anspruch 1 oder 2,
**dadurch gekennzeichnet,**
**daß** in die Stege (3) eine Aussparung (18) eingearbeitet ist.

7. Kühlelement nach den Ansprüchen 1 oder 2 - 6,
**dadurch gekennzeichnet,**
**daß** die Befestigungsrippen (5) der Kühlelemente (1) an Befestigungselementen (8) der Schachtofenwand (9) mittels Bolzen (7) angebracht und die Stege (3) in der Aussparung (18) der Kühlelemente (1) überlappend angeordnet werden.

8. Kühlelement nach den Ansprüchen 1 oder 2 - 6,
**dadurch gekennzeichnet,**
**daß** die Befestigungsrippen (5) der Kühlelemente (1) an Befestigungselementen (8) der Schachtofenwand (9) mittels Bolzen (7) angebracht und die Stege (3) der Kühlelemente (1) bündig angeordnet werden.

9. Kühlelement (1) für mit einer feuerfesten Auskleidung versehene Schachtöfen, insbesondere Hochöfen, bestehend aus Kupfer oder einer niedriglegierten Kupferlegierung mit im Inneren angeordneten Kühlmittetkanälen,
**dadurch gekennzeichnet,**
**daß** das Kühlelement (1) aus einem stranggepressten rechteckigen Profilabschnitt (11) mit Nut an einer Seite und einem stranggepressten rechteckigen Profilabschnitt (13) mit Feder an einer Seite für eine ineinander greifende Verbindung von Kühlelementen besteht,
**daß** in den Profilabschnitten (11, 13) rechteckige Kühlkanäle (12) angeordnet sind,
**daß** die Profilabschnitte (11, 13) mit einem oberen Deckel (15) und mit einem unteren Deckel (17) verschließbar sind und
**daß** in den oberen Deckel (15) und in den unteren Deckel (17) seitlich je ein Rohrstück (16) eingesetzt ist, die mit den Kühlkanälen (12) des Kühlelements (1) verbunden sind.

10. Kühlelement (1) nach Anspruch 9,
**dadurch gekennzeichnet,**
**daß** das Kühlelement (1) mittels Befestigungselementen (14) an der Schachtofenwand (9) befestigt wird.

11. Kühlelement (1) nach Anspruch 9,
**dadurch gekennzeichnet,**
**daß** der obere Deckel (15) und der untere Deckel (17) mit je einer Aussparung (18) versehen ist.

## Claims

1. Cooling element for shaft furnaces provided with a refractory lining, particularly blast furnaces, consisting of copper or a low-alloyed copper alloy with coolant channels vertically arranged in the interior, wherein the cooling element consists of a rolled profile section and is provided with lateral webs (3), **characterised in that** the cooling element (1) contains in the interior at least one cooling channel departing from circular shape, that the cooling element (1) is equipped on the side remote from the shaft furnace wall (9) with at least one continuous slag rib (4) in vertical direction and that the cooling element (1) is equipped on the side facing the shaft furnace wall (9) with at least one fastening rib (5).

2. Cooling element for shaft furnaces provided with a refractory lining, particularly blast furnaces, consisting of copper or a low-alloyed copper alloy with coolant channels vertically arranged in the interior, wherein the cooling element is provided with lateral webs (3), **characterised in that** the cooling element consists of an extruded profile section, that the cooling element (1) contains in the interior at least one cooling channel departing from circular shape, that the cooling element (1) is equipped on the side remote from the shaft furnace wall (9) with at least one continuous slag rib (4) in vertical direction and that the cooling element (1) is equipped on the side facing the shaft furnace wall (9) with at least one fastening rib (5).

3. Cooling element according to claim 1 or 2, **characterised in that** the upper and lower ends of the cooling element (1) with the cooling channel (2) are bent through 90° in the direction of the shaft furnace wall (9) and that the upper and lower ends of the cooling element (1) are separated from the lateral webs (3).

4. Cooling element according to claim 1 or 2, **characterised in that** the cooling element (1) is equipped on the side remote from the shaft furnace wall (9) in vertical direction with two or a plurality of parallelly extending slag ribs (4).

5. Cooling element (1) according to claim 1 or 2, **characterised in that** at least one bore (6) is formed in the fastening rib (5).

6. Cooling element (1) according to claim 1 or 2, **characterised in that** a cut-out (18) is machined into the webs (3).

7. Cooling element according to claims 1 or 2 to 6, **characterised in that** the fastening ribs (5) of the cooling elements (1) are mounted at fastening elements (8) of the shaft furnace wall (9) by means of bolts (7) and the webs (3) are arranged in the recess (18) of the cooling elements (1) to be overlapping.

8. Cooling element according to claims 1 or 2 to 6, **characterised in that** the fastening ribs (5) of the cooling elements (1) are mounted at fastening elements (8) of the shaft furnace wall (9) by means of bolts (7) and the webs (3) of the cooling elements (1) are arranged to be flush.

9. Cooling element (1) for shaft furnaces provided with a refractory lining, particularly blast furnaces, consisting of copper or a low-alloyed copper alloy with coolant channels arranged in the interior, **characterised in that** the cooling element (1) consists of an extruded rectangular profile section (11) with a groove at one side and an extruded rectangular profile section (13) with a tongue at one side for an interengaging connection, that rectangular cooling channels (12) are arranged in the profile sections (11, 13), that the profile sections (11, 13) are closable by an upper cover (15) and a lower cover (17) and that a respective pipe member (16) is provided laterally in each of the upper cover (15) and the lower cover (17), the pipe members being connected with the cooling channels (12) of the cooling element (1).

10. Cooling element (1) according to claim 9, **characterised in that** the cooling element (1) is fastened to the shaft furnace wall (9) by means of fastening elements (14).

11. Cooling element (1) according to claim 9, **characterised in that** the upper cover (15) and the lower cover (17) are each provided with a respective cut-out (18).

## Revendications

1. Elément de refroidissement pour fours à cuve pourvus d'un revêtement réfractaire, en particulier des haut-fourneaux, constitué de cuivre ou d'un alliage de cuivre faiblement allié, avec des canaux pour le réfrigérant disposés verticalement à l'intérieur, l'élément de refroidissement étant constitué d'une section laminée de profilé et étant pourvu d'âmes latérales (3), **caractérisé en ce que** l'élément de refroidissement (1) contient à l'intérieur au moins un canal de refroidissement s'écartant de la forme circulaire, **en ce que** l'élément de refroidissement (1) est pourvu sur le côté opposé à la paroi (9) du four à cuve, dans le sens vertical, d'au moins une nervure (4) à scories continue et **en ce que** l'élément de refroidissement (1) est équipé sur le côté orienté vers la paroi (9) du four à cuve avec au moins une nervure de fixation (5).

2. Elément de refroidissement pour fours à cuve pourvus d'un revêtement réfractaire, en particulier des haut-fourneaux, constitué de cuivre ou d'un alliage de cuivre faiblement allié, avec des canaux pour le réfrigérant disposés verticalement à l'intérieur, l'élément de refroidissement étant pourvu d'âmes latérales (3), **caractérisé en ce que** l'élément de refroidissement est constitué d'une section extrudée de profilé, **en ce que** l'élément de refroidissement (1) contient à l'intérieur au moins un canal de refroidissement s'écartant de la forme circulaire, **en ce que** l'élément de refroidissement (1) est pourvu sur le côté opposé à la paroi (9) du four à cuve, dans le sens vertical, d'au moins une nervure (4) à scories continue et **en ce que** l'élément de refroidissement (1) est équipé sur le côté orienté vers la paroi (9) du four à cuve avec au moins une nervure de fixation (5).

3. Elément de refroidissement selon la revendication 1 ou 2, **caractérisé en ce que** les extrémités supérieures et inférieures de l'élément de refroidissement (1) avec le canal de refroidissement (2) sont pliées à 90° vers la paroi (9) du four à cuve et **en ce que** les extrémités supérieures et inférieures de l'élément de refroidissement (1) sont séparées des âmes latérales (3).

4. Elément de refroidissement selon la revendication 1 ou 2, **caractérisé en ce que** l'élément de refroidissement (1) est pourvu sur le côté opposé à la paroi (9) du four à cuve dans le sens vertical de deux ou d'une multitude de nervures à scories (4) s'étendant verticalement.

5. Elément de refroidissement selon la revendication 1 ou 2, **caractérisé en ce qu'**au moins un trou (6) est réalisé dans la nervure de fixation (5).

6. Elément de refroidissement selon la revendication 1 ou 2, **caractérisé en ce que** un évidement (18) est usiné au niveau de l'âme (3).

7. Elément de refroidissement selon les revendications 1 ou 2 -6, **caractérisé en ce que** les nervures de fixation (5) des éléments de refroidissement (1) sont appliquées au moyen de boulons (7) aux éléments de fixation (8) de la paroi (9) du four à cuve et les âmes (3) sont disposées en se recouvrant dans l'évidement (18) des éléments de refroidissement (1).

8. Elément de refroidissement selon les revendications 1 ou 2 -6, **caractérisé en ce que** les nervures de fixation (5) des éléments de refroidissement sont appliquées au moyen de boulons (7) aux éléments de fixation (8) de la paroi (9) du four à cuve et les âmes (3) des éléments de refroidissement (1) sont disposées en étant affleurantes.

9. Elément de refroidissement (1) pour fours à cuve pourvus d'un revêtement réfractaire, en particulier des haut-fourneaux, constitué de cuivre ou d'un alliage de cuivre faiblement allié, avec des canaux pour le réfrigérant disposés à l'intérieur, **caractérisé en ce que** l'élément de refroidissement (1) est constitué d'une section (11) rectangulaire extrudée de profilé avec une rainure d'un côté et d'une section (13) rectangulaire extrudée de profilé avec un ressort d'un côté pour un assemblage s'agrippant l'un dans l'autre des éléments de refroidissement, **en ce que** des canaux de refroidissement (12) rectangulaires sont disposés dans les sections (11, 13) de profilé, **en ce que** les sections (11, 13) de profilé peuvent être fermées par un couvercle (15) supérieur et un couvercle (17) inférieur et **en ce qu'**une tubulure (16) est disposée à chaque fois latéralement dans le couvercle (15) supérieur et le couvercle (17) inférieur, qui est reliée avec les canaux de refroidissement (12) de l'élément de refroidissement (1).

10. Elément de refroidissement (1) selon la revendication 9, **caractérisé en ce que** l'élément de refroidissement (1) est fixé au moyen d'éléments de fixation (14) à la paroi (9) du four à cuve.

11. Elément de refroidissement (1) selon la revendication 9, **caractérisé en ce que** le couvercle (15) supérieur et le couvercle (17) inférieur est à chaque fois pourvu d'un évidement (18).
